# EUROPÄISCHE PATENTSCHRIFT

(11) **EP 0 459 008 B1**
(45) Veröffentlichungstag und Bekanntmachung des Hinweises auf die Patenterteilung: **22.05.1996**
(21) Anmeldenummer: 90115963.2
(22) Anmeldetag: 21.08.1990
(51) Int. Cl.: E21B 7/06, E21B 23/04

(54) **Bohrwerkzeug zum Richtbohren**
Drilling tool for directional drilling
Outil de forage pour forage dirigé

(30) Priorität: 01.06.1990 DE 4017761
(43) Veröffentlichungstag der Anmeldung: 04.12.1991
(73) Patentinhaber: Eastman Teleco Company, Houston, Texas 77032-1925 (US)
(72) Erfinder: Faber, Hans-Jürgen, D-3057 Neustadt 2 (DE); Feld, Dagobert, D-3000 Hannover 1 (DE); Krüger, Volker, Dr.-Ing., D-3100 Celle (DE)
(74) Vertreter: Busse & Busse Patentanwälte

(56) Entgegenhaltungen:
- EP-A- 0 095 134
- EP-A- 0 324 870
- WO-A-89/05391
- US-A- 3 126 971
- US-A- 3 180 437
- US-A- 3 788 136
- US-A- 3 945 443
- US-A- 4 281 723
- US-A- 4 615 401

## Beschreibung

Die Erfindung bezieht sich auf ein Bohrwerkzeug zum Abteufen von Bohrungen in unterirdische Gesteinsformationen unter Vorgabe eines wählbaren Richtungsverlaufs für das Bohrloch in einer Ausbildung gemäß dem Oberbegriff des Anspruchs 1.

Bei einer bekannten Ausführung eines derartigen Bohrwerkzeugs (WO-A-8905391) ist für die Beaufschlagung der Kraftgeber ein im Werkzeug untergebrachtes abgeschlossenes Hydrauliksystem mit einem Hydraulikspeicher und einer Hydraulikpumpe vorgesehen. Die Kraftgeber wirken dabei auf Steuerkufen, die gegen die Bohrlochwand gedrückt werden.

Der Erfindung liegt die Aufgabe zugrunde, ein Bohrwerkzeug der eingangs genannten Art mit einem wesentlich vereinfachten Hydrauliksystem für die Steuerung der Kraftgeber zu schaffen, und die Erfindung löst diese Aufgabe durch ein Bohrwerkzeug mit den Merkmalen des Anspruchs 1. Hinsichtlich wesentlicher weiterer Ausgestaltungen wird auf die Ansprüche 2 bis 30 verwiesen.

Das Bohrwerkzeug nach der Erfindung bedient sich für die Ableitung der benötigten richtungsgebenden Kräfte der ohnehin vorhandenen Bohrspülung als Hydraulikmedium, wie dies zum Ausfahren von Kontaktgliedern in Eingriff mit einer Bohrlochwand bekannt ist (US-A-3788136), um den Rotationswiderstand eines Bohrwerkzeugs für Meßzwecke zu erhöhen, so daß sich die bauliche Gestaltung des Werkzeugs wesentlich vereinfacht. Die hydraulischen Druckräume der Kraftgeber werden dabei ständig, allenfalls von zeitlich befristeten Unterbrechungen abgesehen, durchströmt, so daß Sedimentbildungen wirksam begegnet ist.

Die Kraftgeber können eine Verlagerung des Außengehäuses des Bohrwerkzeugs mitsamt Meißelantriebswelle herbeiführen, jedoch kann statt dessen die Meißelantriebswelle auch begrenzt radial verlagerbar im Außengehäuse abgestützt und mittels einer Mehrzahl von über den Umfang verteilt angeordneten Kraftgebern aus einer Stellung im Außengehäuse zu Richtzwecken in eine andere Stellung verlagerbar sein. Eine derartige Ausgestaltung verlegt die bei Richtungsänderungen erforderlichen Bauteilverlagerungen in das innere des Bohrwerkzeugs, wodurch sich die Ausbildung des Außengehäuses vereinfacht.

Zahlreiche weitere Einzelheiten und Vorteile ergeben sich aus der nachfolgenden Beschreibung und der Zeichnung, in der mehrere Ausführungsbeispiele des Gegenstands der Erfindung schematisch näher veranschaulicht sind. In der Zeichnung zeigen:
- Fig. 1: eine abgebrochene schematische Darstellung eines Bohrwerkzeugs nach der Erfindung mit Kraftgebern, die auf an die Bohrlochwandung anlegbare Druckstücke einwirken, im Längsschnitt,
- Fig. 2: eine Darstellung ähnlich Fig. 1 eines Bohrwerkzeugs mit im Außengehäuse begrenzt radial verlagerbar abgestützter Meißelantriebswelle und auf diese einwirkenden Kraftgebern,
- Fig. 3: einen Schnitt nach der Linie III-III in Fig. 1,
- Fig. 4: einen Schnitt nach der Linie IV-IV in Fig. 2,
- Fig. 5: eine Schnittdarstellung ähnlich Fig. 4 zur Veranschaulichung einer abgewandelten Ausführung,
- Fig. 6a: einen in der linken und der rechten Hälfte unterschiedlichen hydraulischen Schaltplan für ein Bohrwerkzeug nach Fig. 2, und
- Fig. 6b: einen abgewandelten hydraulischen Schaltplan für ein Bohrwerkzeug nach Fig. 2, und
- Fig. 7 bis 9: schematische Darstellungen unterschiedlicher Anordnungen von Kraftgebern im Bohrwerkzeug.

Die Fig. 1 veranschaulicht ein Bohrwerkzeug zum Abteufen von Bohrungen in unterirdische Gesteinsformationen, das ein Außengehäuse 1 mit einem Stabilisator 100 und eine in dem Außengehäuse 1 umlaufende, auf ihrem vorstehenden Ende einen Drehbohrmeißel 2 tragende Meißelantriebswelle 3 umfaßt. Das Außengehäuse 1 ist über beim Bohrwerkzeug nach Fig. 2 veranschaulichte obere Anschlußmittel, insbesondere ein oberes Anschlußgewinde 4, mit einem Bohrrohrstrang verbindbar, wie er in Fig. 2 bis 5 schematisch angedeutet ist, durch den dem Bohrwerkzeug Bohrspülung zugeführt wird. Die Meißelantriebswelle 3 wird von einem nicht dargestellten hydraulischen, im oberen Bereich des Bohrwerkzeugs im Außengehäuse untergebrachten Antriebsmotor, z.B. einem Moineau-Motor oder einer Turbine, angetrieben.

Das Außengehäuse 1 ist mit vier über den Umfang verteilt angeordneten, hydraulisch betätigbaren Kraftgebern 6,7,8,9 versehen, die in einer gemeinsamen Ebene angeordnet sind und eine Gruppe bilden. Bevorzugt weist jedes Bohrwerkzeug mehrere im Abstand übereinander angeordnete Gruppen von Kraftgebern 6 bis 9 auf, von denen zweckmäßig die jeweils in vertikaler Richtung fluchtend übereinander liegenden, gleichwirkenden Kraftgeber unteinander zu gemeinsamer Betätigung hydraulisch gesteuert sind.

Für die hydraulische Beaufschlagung der Kraftgeber 6,7,8,9 ist eine Steuervorrichtung vorgesehen, die je Kraftgeber, bei Vorhandensein von mehreren übereinander angeordneten Gruppen von Kraftgebern je Gruppe gleichwirkender Kraftgeber, ein elektrisch betätigbares Steuerventil aufweist. In Fig. 1 sind lediglich die Steuerventile 10 und 12 für die Beaufschlagung der Kraftgeber 6 und 8 bzw. diesen gleichwirkend zugeordneten Kraftgebern dargestellt. Es versteht sich jedoch, daß entsprechende Ventile auch für die Kraftgeber 7 und 9 vorhanden sind. Die Elektromagneten 14,16 der Steuerventile 10,12 sind an einen Signalgeber angeschlossen, wie er für das Bohrwerkzeug gemäß Fig. 2 schematisch bei 18 angedeutet ist. Dieser Signalgeber 18 ist zusammen mit einem weiteren Signalgeber 19, der für unterschiedliche Steuerungsaufgaben vorgesehen sein kann und in Fig. 2 schematisch veranschaulicht ist, und mit einem Meßwertaufnehmer 20 für Lagedaten des Bohrwerkzeugs ebenfalls Bestandteil der Steuervorrichtung für die Kraftgeber. In Fig. 2 ist bei 20 schematisch ein Meßwertaufnehmer dargestellt, zusätzlich zu dem weitere Meßwertaufnehmer 21,22 für Lagedaten vorgesehen sein können, wie das in Fig. 2 veranschaulicht ist. Die elektrische Versorgung ist über Batterien 23 sicherbar, die wie die übrigen elektrischen und sensorischen Bestandteile der Steuervorrichtung in einem Ringraum 24 des Außengehäuses 1 untergebracht sein können. Anstelle einer von Batterien 24 gebildeten Energiequelle ist auch eine Energieversorgung mit Hilfe eines von einer Turbine getriebenen elektrischen Generators denkbar. Die Turbine kann von Bohrspülung betrieben werden.

Die Kraftgeber 6,7,8,9 bzw. diesen jeweils gleichwirkend parallel geschaltete Kraftgeber wirken auf Druckstücke 26,27,28,29 ein, die im oder am Außengehäuse 1 ein- und auswärts verlagerbar abgestützt und wie die vier Kraftgeber 6,7,8,9 unter 90° Zentriwinkel an die Bohrlochwandung 30 anlegbar sind.

Jeder hydraulische Druckraum 32,33,34,35 eines Kraftgebers 6,7,8,9 ist über einen Verbindungskanal 36,37,38,39 und das diesem zugeordnete Steuerventil (10,12 für die Verbindungskanäle 36,38) wahlweise mit Bohrspülung höheren Drucks oder mit Bohrspülung niedrigeren Drucks beaufschlagbar. Dazu ist oberhalb der Gruppe von Kraftgebern 6,7,8,9 je Verbindungskanal 36,37,38,39 eine Zuleitung vorgesehen, von denen in Fig. 1 lediglich die Zuleitungen 40,42 für die Verbindungskanäle 36 und 38 veranschaulicht sind. Diese Zuleitungen werden jeweils vom zugehörigen Steuerventil (wie den Steuerventilen 10,12) beherrscht und münden aus einem Ringspalt 43 aus, der über eine Abzweigleitung 44, die zum Ringraum 45 in der Meißelantriebswelle 3 führt, an Bohrspülung höheren Drucks angeschlossen ist.

Die Verbindungskanäle 36,37,38,39 münden je über eine Drosselstelle in den Ringraum und damit in einen Bereich mit Bohrspülung niedrigeren Drucks aus, wie das in Fig. 1 bei 46 und 48 für die Verbindungskanäle 36 und 38 veranschaulicht ist.

Bei geöffnetem Steuerventil bildet sich bei der Ausführung nach Fig. 1 in den Verbindungskanälen 36,37,38,39 und den an diese angeschlossenen Druckräumen 32,33,34,35 jeweils ein Druck aus, der höher ist als jener Druck, der sich einstellt, wenn die Steuerventile jeweils geschlossen sind. Denn in diesem Falle bildet sich in den Verbindungskanälen 36,37,38,39 über deren Anschluß an den Ringraum 50 ein dem Druck in der Spülung im Ringraum entsprechender Druck aus, der niedriger ist als der Bohrspülungsdruck im Bohrwerkzeug.

Bei dem in Fig. 1 veranschaulichten Beispiel sind die Verbindungskanäle 36,37,38,39 zwischen ihren Enden über einen Zweigkanal 56,57,58,59 an den zugehörigen Druckraum 36,37,38,39 des Kraftgebers 6,7,8,9 angeschlossen, und die Druckänderung in den Druckräumen entspricht der Druckänderung, wie sie sich in den einenends von Bohrspülung höheren und anderenends von Bohrspülung niedrigeren Drucks beaufschlagten Verbindungskanälen 36,37,38,39 insgesamt ausbildet.

Statt dessen besteht jedoch auch die Möglichkeit, jedem hydraulischen Druckraum eines Kraftgebers zwei getrennte Verbindungskanäle zuzuordnen, von denen der eine mit Bohrspülung höheren Drucks und der andere mit Bohrspülung niedrigeren Drucks in Verbindung steht und einem Verbindungskanal, entweder in dem mit höherem oder dem mit niedrigerem Bohrspülungsdruck beaufschlagten Verbindungskanal bzw. -kanalteil ein Steuerventil vorzusehen. In Sonderfällen können auch in beiden Verbindungskanälen bzw. -kanalteilen gesonderte Steuerventile vorgesehen sein. Dies ermöglicht zum Beispiel durch Differenzdruckbildung eine besondere Druckabstufung, insbesondere da Steuerventile mit einem Ventilkörper versehen sind, der in Schließendstellung den Strömungsquerschnitt des Ventilkanals lediglich verringert, nicht jedoch vollständig verschließt, wie dies zur Aufrechterhaltung einer ständigen Durchströmung von Druckräumen und Verbindungskanälen vorgesehen ist.

In Abwandlung der Anschlüsse der Verbindungskanäle 36,37,38,39 an Bohrspülung höheren und Bohrspülung niedrigeren Drucks, wie sie bei der Ausführung nach Fig. 1 und 2 vorgesehen ist, besteht auch die Möglichkeit, die Beaufschlagung mit Bohrspülung höheren Drucks aus einem Bohrspülungskanal wie dem Bohrspülungskanal 45 im Außengehäuse 1 in Strömungsrichtung vor einer Drosselstelle und die Beaufschlagung mit Bohrspülung niedrigeren Drucks aus dem gleichen Bohrspülungskanal hinter der Drosselstelle abzuleiten.

Alternativ dazu kann die Beaufschlagung mit Bohrspülung höheren Drucks auch aus dem das Außengehäuse 1 umgebenden Ringraum 50 in Strömungsrichtung vor einer Drosselstelle für die den Ringraum durchströmende Bohrspülung und mit Bohrspülung niedrigeren Drucks aus dem Ringraum 50 hinter einer solchen Drosselstelle abgeleitet werden. Eine solche Drosselstelle kann beispielsweise von einem Stabilisator gebildet sein.

Umfassen die Kraftgeber Kolben 66,67,68,69 oder 266,267,268,269 (Fig. 5), wie das bei den Kraftgebern 6,7,8,9 bzw. 206,207,208,209 der Fall ist, die in Zylinderräumen im Außengehäuse 1 aufgenommen sind, so kann der Dichtungsspalt zwischen Kolben und Zylinder den mit Bohrspülung niedrigeren Drucks in Verbindung stehenden Verbindungskanal bzw. -kanalteil bilden. In diesem Fall, aber auch sonst, sind die einander zugewandten Flächen vorteilhaft mit einem Hartmetall gepanzert.

Die Steuerventile haben bevorzugt eine Ausbildung mit einem unverzweigten, lediglich in seinem Strömungsquerschnitt veränderbaren Ventilkanal, den die Ventilkörper entweder freigeben oder in Schließstellung völlig oder teilweise verschließen. Letztere Ausbildung hat den Vorteil, daß in Schließstellung des Steuerventils dieses lediglich eine Drosselstelle bildet.

Die bei der Ausführung nach Fig. 1 vorgesehene Kolben 66,67,68,69 wirken auf die Innenseite von Druckstücken 26,27,28,29 ein, die auf Führungsansätzen 76,77,78,79 des Außengehäuses 1 durch Anschläge 80 begrenzt verschieblich geführt und als Stabilisatorrippen ausgebildet sind.

Im Gegensatz zur Ausführung des Bohrwerkzeugs nach Fig. 1 ist bei der Ausführung des Bohrwerkzeugs nach Fig. 2 die Meißelantriebswelle 3 im Außengehäuse 1 begrenzt radial verlagerbar abgestützt und mittels vier Kraftgebern 106,107,108,109 (Fig. 4) bzw. 206,207,208,209 (Fig. 5) - oder einem Mehrfachen davon bei mehreren parallel wirkenden Gruppen - aus einer Stellung im Außengehäuse 1 zu Richtzwecken in eine andere Stellung verlagerbar. Die Kraftgeber 106,107,108,109 sind dabei als Faltenbalgkolben ausgebildet, die einen Druckraum 132,133,134,135 umgrenzen, der über Verbindungskanäle 136,137,138,139 (Fig. 4) an die Bohrspülung in der oben in Verbindung mit der Ausführung nach Fig. 1 bzw. 3 beschriebenen Weise angeschlossen sind. Dies gilt auch für die Ausführung nach Fig. 5 mit den dort veranschaulichten Verbindungsskanälen 236,237,238,239, die den Druckräumen 236,237,238,239 zugeordnet sind. Auch die Anordnung der Steuerventile 110,112 mit ihren Elektromagnetantrieben 114 und 116 entspricht der nach Fig. 1. Von den auf die Meißelantriebswelle 3 oder die Druckstücke 26,27,28,29 einwirkenden Gruppen von Kraftgebern ist bevorzugt zumeist eine Kraftgebergruppe zur Vorgabe einer Grundstellung für Meißelantriebswelle 3 und/oder die Druckstücke 26,27,28,29 vorgesehen. Diese Gruppe von Kraftgebern 306,308 (Fig. 1 und 6) hat als Zentrierkolben wirkende, abgesetzte Kolben 316,318, die gegen einen Anschlag ausfahren. In an dem Anschlag anliegender Endstellung geben derartige Kolben 316,318 den Druckstücken 26,27,28,29 eine Grund-, z.B. eine Zentrierstellung vor. Eine analoge Ausbildung bei dem Bohrwerk nach Fig. 2 vermittelt der Meißelantriebswelle 3 eine entsprechende Grund- bzw. Zentrierstellung im Außengehäuse 1.

Die die Grundstellung, z.B. eine Zentrierstellung, für die Meißelantriebswelle 3 und/oder die Druckstücke 26,27,28,29 vorgebenden Kraftgeber 306,308 können hydraulisch unabhängig von der anderen Kraftgebern beaufschlagbar sein, entweder im Sinne einer gesonderten, unabhängigen Steuerung oder im Sinne einer ungesteuerten Dauerbeaufschlagung. Im ersteren Falle können die die Grundstellung vorgebenden Kraftgeber 306,308 bei gewünschten Verlagerungen der Meißelantriebswelle 3 bzw. des Außengehäuses 1 sämtlich oder partiell an Bohrspülung niedrigeren Drucks angelegt werden, um den Widerstand gegen Verlagerungen durch die anderen Gruppen von Kraftgebern zu minimieren. Im zweiten Fall bilden die für die Grundstellungsvorgabe maßgeblichen Kraftgeber eine Ausfallsicherung, die bei einem Ausfall der Steuervorrichtung gewährleistet, daß eine Fortsetzung des Bohrbetriebs durch Geradeausbohren möglich ist. Für den Normalbetrieb allerdings muß sichergestellt sein, daß die für eine Verlagerung der Meißelantriebswelle 3 oder der Druckstücke 26,27,28,29 des Außengehäuses 1 aus deren Grundstellung maßgeblichen Kraftgeber wesentlich größere Kräfte auf die Meißelantriebswelle 3 bzw. die Druckstücke 26,27,28,29 ausüben können, als das den die Grundstellung vorgebenden Kraftträger möglich ist. Dies kann durch entsprechende Auslegung der Druckflächen der jeweiligen Kraftgeber oder auch dadurch herbeigeführt werden, daß für die Richtungsänderungen mehrere Gruppen von Kraftgebern vorgesehen sind. Ein solches Überdrücken der die Grundstellung vorgebenden Kraftgeber durch die für Richtungsverlagerungen maßgeblichen Kraftgeber kann allerdings auch bei gemeinschaftlicher Beaufschlagung sämtlicher Kraftgeber und gemeinsamer Steuerung verwirklicht sein.

Grundsätzlich besteht auch die Möglichkeit, eine Außensteuereinheit gemäß Fig. 1 und eine Innensteuereinheit gemäß Fig. 2 in einem Bohrwerkzeug zu vereinen, so daß über diese eine doppelte Richtungsvorgabemöglichkeit gegeben ist.

Die Ausführung nach Fig. 5 sieht eine kombinative Ausstattung eines Bohrwerkzeugs mit einer Innen- und einer Außensteuerung vor. Die Kolben 266,267,268,269 begrenzen einseitig einen Druckraum 232,233,234,235, der zugleich den Druckraum für den Kolben 466,467,468 und 469 eines Kraftgebers 406,407,408,409 bildet, der auf Druckstücke 426,427,428,429 einwirkt. Diese Druckstücke 426,427,428 und 429 können als Stabilisatorrippen ausgebildet und auf dem Außengehäuse 1 geführt sein, wie dies in Verbindung mit Fig. 1 beschrieben wurde. Der Druckraum 232,233,234,235 wird jeweils von den Verbindungskanälen 236,237,238,239 her mit Bohrspülung beaufschlagt, so wie dies in Verbindung mit Fig. 1 oben beschrieben wurde.

Wie den Fig. 2 sowie 4 und 5 entnommen werden kann, wirken die Kraftgeber 106,107,108,109 bzw. 206,207,208,209 auf eine Büchse 81 ein, die jeweils in den Druckeingriffsbereichen mit den Kraftgebern sehnenförmige Abflachungen aufweisen können. Die Büchse 81 umgrenzt eine zylindrische Lagerschale 82, in der die Meißelantriebswelle 3 drehbar gelagert ist. Die Lagerschale 82 kann auch mitumlaufender Teil der Meißelantriebswelle 3 sein. Dies vermeidet Verschleiß und verbessert die Belastungsverteilung.

Die Fig. 6a zeigt in ihrer rechten Hälfte einen hydraulischen Beaufschlagungsplan für die Ausführung nach Fig. 2 mit einem Steuerventil 110 im Bereich des Verbindungskanals 136 mit höherem Bohrspülungsdruck, und in der linken Hälfte eine Ausführung mit Anordnung eines Steuerventils 210 im Bereich des Verbindungskanals 136 mit niedrigerem Bohrspülungsdruck. Dabei sind jeweils Drosselstellen 48 in den nicht mit dem Steuerventil 110,210 versehenen Bereich des Verbindungskanals 136 vorgesehen, die den Drosselstellen 48 (Fig. 1) entsprechen können. Bei beiden Ausführungen werden sämtliche Kraftgeber gemeinsam angesteuert und die Kraftgeber 306,308 bei Verlagerungen aus der Grundstellung durch die anderen Kraftgeber 106,108 überdrückt.

In Fig. 6b is für eine Ausführung nach Fig. 2 ein Beaufschlagungsplan veranschaulicht, bei dem die die Grundstellung vorgebenden Kraftgeber 306,308 eine unabhängige, ungesteuerte Beaufschlagung über einen vom Verbindungskanal 136 oberhalb dessen Steuerventil 110 abzweigenden Zweigkanal erhalten. Die Kraftgeber 306,308 erfahren eine Dauerbeaufschlagung, die auch wirksam ist, wenn die Ansteuerung der Kraftgeber 106,108 z.B. infolge eines Defekts in der Elektronik der Steuervorrichtung ausfallen sollte.

Die Figuren 7,8 und 9 schließlich veranschaulichen schematisch Variationsmöglichkeiten in der Anordnung der Kraftgeber innerhalb des Bohrwerkzeugs. Fig. 7 zeigt eine Anordnung von auf die Meißelantriebswelle 3 einwirkenden Kraftgebern 106,108 nahe dem meißelseitigen Ende des Bohrwerkzeugs, während Fig. 8 eine Ausführung mit auf Druckstücke 26,28 einwirkenden Kraftgebern veranschaulicht, die nahe dem Drehbohrmeißel 2 abgewandten Ende des Bohrwerkzeugs gelegen sind. Die Ausführung nach Fig. 9 schließlich zeigt wiederum eine Ausführung mit von Kraftgebern beaufschlagten Druckstücken 26,28, die in diesem Falle nahe dem meißelseitigen Ende des Bohrwerkzeugs angeordnet sind.

## Patentansprüche

1. Bohrwerkzeug zum Abteufen von Bohrungen in unterirdische Gesteinsformationen unter Vorgabe eines wählbaren Richtungsverlaufs für das Bohrloch, mit einem iiber obere Anschlußmittel mit einem Bohrrohrstrang verbindbaren rohrförmigen Außengehäuse (1) und einer in dem Außengehäuse (1) umlaufenden, auf ihrem aus dem Außengehäuse (1) vorstehenden Ende einen Drehbohrmeißel (2) tragenden Meißelantriebswelle (3), mit einer Anzahl von über den Umfang verteilt im Außengehäuse (1) angeordneten, hydraulisch betätigbaren Kraftgebern (6,7,8,9;106,107,108,109;206,207,208,209) zur Erzeugung von Richtkraften mit radial ausgerichteten Kraftkomponenten für das Ausrichten des Bohrwerkzeugs, und mit einer Steuervorrichtung für die Kraftgeber (6,7,8,9;106,107,108,109;206,207,208,209), die je Kraftgeber (6,7,8,9;106,107,108,109;206,207,208,209) ein elektrisch betätigbares Steuerventil (10,12,110,112) für deren hydraulische Beaufschlagung, Meßwertaufnehmer (20,21,22) für Lagedaten des Bohrwerkzeugs und einen elektrische Steuersignale für die Steuerventilantriebe (14,16,114,116) erzeugenden Signalgeber (18,19) umfaßt, **dadurch gekennzeichnet,** daß jeder hydraulische Druckraum (32,33,34,35;132,133,134,135;232,233,234,235;306,308;406,407,408,409) eines Kraftgebers 6,7,8,9;106,107,108,109;206,207,208,209) über zumindest einen Verbindungskanal (36,37,38,39;136,137,138,139;236,237,238,239) und das diesem zugeordnete Steuerventil (10,12,110,112) wahlweise mit Bohrspülung höheren Drucks oder mit Bohrspülung niedrigeren Drucks beaufschlagbar ist, und daß die Steuerventile mit einem Ventilkörper versehen sind, der in Schließendstellung den Strömungsquerschnitt des Ventilkanals lediglich verringert, nicht jedoch verschließt.

2. Bohrwerkzeug nach Anspruch 1, **dadurch gekennzeichnet,** daß jedem hydraulischen Druckraum (32,33,34,35;132,133,134,135;232,233,234,235;306,308;406,407,408,409) eines Kraftgebers (6,7,8,9;106,107,108,109;206,207,208,209) zwei Verbindungskanäle zugeordnet sind, von denen einer mit Bohrspülung höheren Drucks und der andere mit Bohrspülung niedrigeren Drucks in Verbindung steht, und von denen einer mit einem Steuerventil (10,12;110,112) versehen ist.

3. Bohrwerkzeug nach Anspruch 1, **dadurch gekennzeichnet,** daß ein Verbindungskanal (36,37,38,39) vorgesehen ist, der einenends mit Bohrspülung höheren und anderenends mit Bohrspülung niedrigeren Drucks in Verbindung steht und zwischen seinen Enden über einen Zweigkanal (56,57,58,59) an den Druckraum (36,37,38,39) des Kraftgebers (6,7,8,9) angeschlossen ist.

4. Bohrwerkzeug nach einem der Ansprüche 1 bis 3, **dadurch gekennzeichnet,** daß die Beaufschlagung mit Bohrspülung höheren Drucks aus einem Bohrspülungskanal (45) im Außengehäuse und mit Bohrspülung niedrigen Drucks aus dem das Außengehäuse umgebenden Ringraum (50) abgeleitet ist.

5. Bohrwerkzeug nach einem der Ansprüche 1-3, **dadurch gekennzeichnet,** daß die Beaufschlagung mit Bohrspülung höheren Drucks aus einem Bohrspülungskanal (45) im Außengehäuse (1) in Strömungsrichtung vor einer Drosselstelle und mit Bohrspülung niedrigeren Drucks aus dem Bohrspülungskanal (45) unter dessen Drosselstelle abgeleitet wird.

6. Bohrwerkzeug nach Anspruch 4 oder 5, **dadurch gekennzeichnet,** daß als Bohrspülungskanal der zentrale Bohrspülungskanal (45) in der Meißelantriebswelle (3) vorgesehen ist.

7. Bohrwerkzeug nach Anspruch 1, **dadurch gekennzeichnet,** daß die Beaufschlagung mit Bohrspülung höheren Drucks aus dem das Außengehäuse (1) umgebenden Ringraum (50) in Strömungsrichtung vor einer Drosselstelle für die den Ringraum durchströmende Bohrspülung und mit Bohrspülung niedrigeren Drucks aus dem Ringraum hinter dieser Drosselstelle abgeleitet wird.

8. Bohrwerkzeug nach einem oder mehreren der Ansprüche 1 bis 7, **dadurch gekennzeichnet,** daß das Steuerventil (10,12;110,112) für die Steuerung der hydraulischen Beaufschlagung eines hydraulischen Kraftgebers (6,7,8,9;106,107,108,109;206,207,208,209) dem mit höherem Bohrspülungsdruck beaufschlagten Verbindungskanal bzw. -kanalteil zugeordnet ist.

9. Bohrwerkzeug nach einem oder mehreren der Ansprüche 1 bis 5, **dadurch gekennzeichnet,** daß das Steuerventil (110,112) für die hydraulische Beaufschlagung eines Kraftgebers dem mit niedrigerem Bohrspülungsdruck beaufschlagten Verbindungskanal bzw. -kanalteil zugeordnet ist.

10. Bohrwerkzeug nach Anspruch 7 oder 8, **dadurch gekennzeichnet,** daß der jeweils steuerventilfreie Verbindungskanal bzw. -kanalteil als Drosselstelle (46,48) ausgebildet oder mit einer solchen versehen ist.

11. Bohrwerkzeug nach einem oder mehreren der Ansprüche 1 bis 7, **dadurch gekennzeichnet,** daß in beiden Verbindungskanälen bzw. -kanalteilen ein Steuerventil (10,12,110,112) angeordnet ist.

12. Bohrwerkzeug nach einem oder mehreren der Ansprüche 1 bis 11, **dadurch gekennzeichnet,** daß die Steuerventile einen unverzweigten, lediglich in seinem Strömungsquerschnitt veränderbaren Ventilkanal aufweisen.

13. Bohrwerkzeug nach einem oder mehreren der Ansprüche 1 bis 12, **dadurch gekennzeichnet,** daß die Meißelantriebswelle (3) im Außengehäuse (1) begrenzt radial verlagerbar abgestützt ist und mittels einer Mehrzahl von über den Umfang verteilt angeordneten Kraftgebern (106,107,108,109;206,207,208,209) aus einer Stellung im Außengehäuse (1) zu Richtzwecken in eine andere Stellung verlagerbar ist.

14. Bohrwerkzeug nach einem oder mehreren der Ansprüche 1 bis 12, **dadurch gekennzeichnet,** daß die Kraftgeber (6,7,8,9;106,107,108,109;206,207,208,209) auf vier im oder am Außengehäuse (1) ein- und auswärts verlagerbar abgestützte, unter 90° Zentriwinkel angeordnete, an die Bohrlochwandung anlegbare Druckstücke (26,27,28,29;426,427,428,429) einwirken.

15. Bohrwerkzeug nach Anspruch 14, **dadurch gekennzeichnet,** daß die Druckstücke (26,27,28,29) als Stabilisatorrippen ausgebildet sind.

16. Bohrwerkzeug nach einem oder mehreren der Ansprüche 1 bis 15, **dadurch gekennzeichnet,** daß im Außengehäuse (1) Gruppen von mehreren parallelwirkenden Kraftgebern 16,7,8,9;106,107,108,109;206,207,208,209) für eine Einwirkung auf die Meißelantriebswelle (3) und/oder die Druckstücke (26,27,28,29) vorgesehen sind.

17. Bohrwerkzeug nach Anspruch 16, **dadurch gekennzeichnet,** daß eine der auf die Meißelantriebswelle (3) und/oder die Druckstücke (26,27,28,29) einwirkenden Gruppen parallelgeschalteter Kraftgeber (6,7,8,9;106,107,108,109;206,207,208,209) als Kraftgebergruppe zur Vorgabe einer Grundstellung der Meißelantriebswelle (3) und/oder der Druckstücke (26,27,28,29) im Außengehäuse (1) vorgesehen ist.

18. Bohrwerkzeug nach Anspruch 17, **dadurch gekennzeichnet,** daß die die Grundstellung vorgebenden Kraftgeber (306,308) durch Anschläge begrenzt ausfahrbare Stellteile (316,318) aufweisen.

19. Bohrwerkzeug nach Anspruch 17 oder 18, **dadurch gekennzeichnet,** daß die die Grundstellung vorgebenden Kraftgeber (306,308) der Meißelantriebswelle (3) eine zum Außengehäuse koaxiale Zentrierstellung vorgeben.

20. Bohrwerkzeug nach Anspruch 18 oder 19, **dadurch gekennzeichnet,** daß die die Grundstellung vorgebenden Kraftgeber (306,308) den Druckstücken (26,27,28,29) bzw. gesonderten Druckstücken eine gleichweit aus dem Außengehäuse (1) ausgefahrene Zentrierstellung für das Außengehäuse (1) vorgeben.

21. Bohrwerkzeug nach einem der vorhergehenden Ansprüche 13 bis 16, **dadurch gekennzeichnet,** daß die Kraftgeber (6,7,8,9;106,107,108,109;206,207,208,209) oder Kraftgebergrupen für eine Stellungsvorgabe und -änderung der Meißelantriebswelle (3) im Außengehäuse (1) und jene für eine Stellungsvorgabe und -änderung der Druckstücke (26,27,28,29) zum Außengehäuse (1) unabhängig voneinander hydraulisch beaufschlagbar sind.

22. Bohrwerkzeug nach einem oder mehreren der Ansprüche 17 bis 21, **dadurch gekennzeichnet,** daß die die Grundstellung der Meißelantriebswelle (1) und/oder der Druckstücke (26,27,28,29) bestimmenden Kraftgeber (306,308) unabhängig von der Beaufschlagung der anderen Kraftgeber (6,7,8,9;106,107,108,109;206,207,208,209) beaufschlagbar sind.

23. Bohrwerkzeug nach Anspruch 22, **dadurch gekennzeichnet,** daß die die Grundstellung der Meißelantriebswelle (1) und/oder der Druckstücke (26,27,28,29) bestimmenden Kraftgeber (306,308) einer ungesteuerten Dauerbeaufschlagung ausgesetzt sind und auf die Meißelantriebswelle (1) und/oder die Druckstücke Grundkräfte übertragen, die geringer sind als die Stellkräfte der eine Stellungsvorgabe oder -änderung herbeiführenden Kraftgeber (6,7,109;206,207,208,209).

24. Bohrwerkzeug nach einem oder mehreren der Ansprüche 1 bis 23, **dadurch gekennzeichnet,** daß die Kraftgeber (6,7,8,9;206,207,208,209) als Stellstück einen in einem Zylinderraum im Außengehäuse (1) verschieblichen Druckkolben (66,67,68,69) aufweisen.

25. Bohrwerkzeug nach Anspruch 24, **dadurch gekennzeichnet,** daß die einander zugewandten Flächen des Druckkolbens (66,67,68,69) und des diesen aufnehmenden Zylinders mit einem Hartbelag gepanzert sind und der Dichtungsspalt zwischen Druckkolben (66,67,68,69) und Zylinder den mit Bohrspülung niedrigeren Drucks in Verbindung stehenden Verbindungskanal bzw. -kanalteil bildet.

26. Bohrwerkzeug nach einem oder mehreren der Ansprüche 1 bis 25, **dadurch gekennzeichnet,** daß die Kraftgeber (106,107,108,109) als Stellstücke und Druckraumbegrenzung Metallfaltenbälge aufweisen.

27. Bohrwerkzeug nach einem oder mehreren der Ansprüche 1 bis 26, **dadurch gekennzeichnet,** daß die als Stabilisatorrippen ausgebildeten Druckstücke auf Ansätze des Außengehäuses aufgesetzt und in ihrer Auswärtsbewegung durch einen Anschlag begrenzt sind.

28. Bohrwerkzeug nach einem oder mehreren der vorhergehenden Ansprüche 1 bis 26, **dadurch gekennzeichnet,** daß die auf die Meißelantriebswelle (3) einwirkenden Kraftgeber nahe dem unteren Ende des Außengehäuses (1) angeordnet sind.

29. Bohrwerkzeug nach einem oder mehreren der Ansprüche 1 bis 27, **dadurch gekennzeichnet,** daß die ein- und ausfahrbaren Druckstücke (26,27,28,29) nahe dem unteren Ende des Außengehäuses (1) angeordnet sind.

30. Bohrwerkzeug nach einem der Ansprüche 1 bis 27, **dadurch gekennzeichnet,** daß die ein- und ausfahrbaren Druckstücke (26,27,28,29) in erheblichem Abstand oberhalb des mit festen Stabilisatorrippen versehenen unteren Endes des Außengehäuses (1) angeordnet sind.

## Claims

1. A drilling tool for sinking bores in underground rock formations where the direction of the bore hole is selectable and has been predetermined, with a tubular outer casing (1) adapted to be connected to a drill line via upper connecting means and, rotating in the outer casing (1) and carrying a drill bit (2) on its end which projects from the outer casing (1), with a number of hydraulically operable force transmitters (6, 7, 8, 9; 106, 107, 108, 109; 206, 207, 208, 209) disposed in the outer casing (1) and distributed over the periphery, for generating directional forces having radially orientated force components for the alignment of the drilling tool and with a control device for the force transmitters (6, 7, 8, 9; 106, 107, 108, 109; 206, 207, 208, 209) which comprises for each force transmitter (6, 7, 8, 9; 106, 107, 108, 109; 206, 207, 208, 209) an electrically actuable control valve (10, 12, 110, 112) for its hydraulic operation, measured value sensors (20, 21, 22) for positional data of the drilling tool and a signal transmitter (18, 19) generating electrical control signals for the control valve drives (14, 16, 114, 116), characterised in that each hydraulic pressure space (32, 33, 34, 35; 132, 133, 134, 15; 232, 233, 234, 235; 303, 308; 406, 407, 408, 409) of a force transmitter (6, 7, 8, 9; 106, 107, 108, 109; 206, 207, 208, 209) via at least one connecting duct (36, 37, 38, 39; 136, 137, 138, 139; 236, 237, 238, 239) and the control valve (10, 12, 110, 112) associated therewith may optionally be exposed to drilling mud of a higher pressure or drilling mud of a lower pressure and in that the control valves are provided with a valve member which, in the finally closed position, only diminishes but does not occlude the flow cross-section of the valve passage.

2. A drilling tool according to claim 1, characterised in that two connecting passages are associated with each hydraulic pressure space (32, 33, 34, 35; 132, 133, 134, 135: 232, 233, 234, 235; 308; 406, 407, 308, 409) of a force transmitter (6, 7, 8, 9; 106, 107, 108, 109; 206, 207, 208, 209), of which one communicates with higher pressure drilling mud while the other communicates with lower pressure drilling mud and of which one is provided with a control valve (10, 12; 110, 112).

3. A drilling tool according to claim 1, characterised in that the connecting passage (36, 37, 38, 39) is provided of which one end communicates with higher pressure drilling mud while the other communicates with lower pressure drilling mud and which, between its ends and via a branch passage (56, 57, 58, 59), is connected to the pressure space (36, 37, 38, 39) of the force transmitter (6, 7, 8, 9).

4. A drilling tool according to one of claims 1 to 3, characterised in that higher pressure drilling mud is obtained from a drilling mud passage (45) in the outer casing while lower pressure drilling mud is obtained from the annular space (50) surrounding the outer casing.

5. A drilling tool according to one of claims 1 to 3, characterised in that the higher pressure drilling mud is derived from a drilling mud passage (45) in the outer casing (11) upstream of a throttle point in the direction of flow while the lower pressure drilling mud is obtained from the drilling mud passage (45), below its throttle point.

6. A drilling tool according claim 4 or 5, characterised in that the central drilling mud passage (45) in the bit drive shaft (3) is provided as the drilling mud passage.

7. A drilling tool according to claim 1, characterised in that the higher pressure drilling mud is obtained from the annular space (50) surrounding the outer casing (1) upstream of a throttle point in the direction of flow for the drilling mud which flows through the annular space while the lower pressure drilling mud is obtained from the annular space after this throttle point.

8. A drilling tool according to one or more of claims 1 to 7, characterised in that the control valve (10, 12; 110, 112) for controlling the application of hydraulic power to a hydraulic force transmitter (6, 7, 8, 9; 106, 107, 108, 109; 206, 207, 208, 209) is associated with the connecting passage or passage part to which higher pressure drilling mud can be applied.

9. A drilling tool according to one or more of claims 1 to 5, characterised in that the control valve (110, 112) for the application of hydraulic power to a force transmitter is associated with the connecting passage or passage part which is subject to lower pressure drilling mud.

10. A drilling tool according to claim 7 or 8, characterised in that whichever is the connecting passage or passage part which is free from control valves is constructed as or is provided with a throttle point (46, 48).

11. A drilling tool according to one or more of claims 1 to 7, characterised in that a control valve (10, 12; 110, 112) is disposed in both connecting passages or passage parts.

12. A drilling tool according to one or more of claims 1 to 11, characterised in that the control valves comprise an unbranched valve passage which is variable only in its flow cross-section.

13. A drilling tool according to one or more of claims 1 to 12, characterised in that the bit drive shaft (3) is supported in the outer casing (1) for limited radial displacement and can, by means of a plurality of force transmitters (106, 107, 108, 109; 206, 207, 208, 209) distributed over the periphery, be displaced out of a position in the outer casing (1) and into a different position for setting-up purposes.

14. A drilling tool according to one or more of claims 1 to 12, characterised in that the force transmitters (6, 7, 8, 9; 106, 107, 108, 109; 206, 207, 208, 209) act on four thrust pieces (26, 27, 28, 29; 426, 427, 428, 429) adapted for displacement inwards and outwards in or on the outer casing (1), being disposed at 90° central angles and which can be applied against the walls of the bore hole.

15. A drilling tool according to claim 14, characterised in that the thrust pieces (26, 27, 28, 29) are constructed as stabiliser ribs.

16. A drilling tool according to one or more of claims 1 to 15, characterised in that there are in the outer casing (1) groups of several parallel-acting force transmitters (6, 7, 8, 9; 106, 107, 108, 109; 206, 207, 208, 209) intended to act on the bit drive shaft (3) and/or the thrust pieces (26, 27, 28, 29).

17. A drilling tool according to claim 16, characterised in that one of the groups of parallel-connected force transmitters (6, 7, 8, 9; 106, 107, 108, 109; 206, 207, 208, 209) acting on the bit drive shaft (3) and/or the thrust pieces (26, 27, 28, 29) as a group of force transmitters is provided in the outer casing (1) to predetermine a basic position of the bit drive shaft (3) and/or thrust pieces (26, 27, 28, 29).

18. A drilling tool according to claim 17, characterised in that the force transmitters (306, 308) which predetermine the basic position have positioning parts (316, 318) adapted for a degree of extension which is limited by abutments.

19. A drilling tool according to claim 17 or 18, characterised in that the force transmitters (306, 308) which predetermine the basic position of the bit drive shaft (3) predetermine a centred position coaxial with the outer casing.

20. A drilling tool according to claim 18 or 19, characterised in that the force transmitters (306, 308) which predetermine the basic position predetermine for the thrust pieces (26, 27, 28, 29) or separate thrust pieces a centred position in which the outer casing (1) is extended by an equal distance from the outer casing (1).

21. A drilling tool according to one of the preceding claims 13 to 16, characterised in that the force transmitters (6, 7, 8, 9; 106, 107, 108, 109; 206, 207, 208, 209) or groups of force transmitters can be actuated hydraulically and independently of one another for predetermining and changing the position of the bit drive shaft (3) in the outer casing (1) and those for predetermining and changing the position of the thrust pieces (26, 27, 28, 29) in relation to the outer casing (1).

22. A drilling tool according to one or more of claims 17 to 21, characterised in that the force transmitters (306, 308) which determine the basic position of the bit drive shaft (3) and/or of the thrust pieces (26, 27, 28, 29) can be acted upon independently of the other force transmitters (6, 7, 8, 9; 106, 107, 108, 109; 206, 207, 208, 209).

23. A drilling tool according to claim 22, characterised in that the force transmitters (306, 308) which determine the basic position of the bit drive shaft (1) and/or of the thrust pieces (26, 27, 28, 29) are subject to an uncontrolled and permanent loading and transmit to the bit drive shaft (3) and/or the thrust pieces basic forces which are less than the positioning forces of the force transmitters (6, 7, 109; 206, 207, 208, 209) which predetermine or change the position.

24. A drilling tool according to one or more of claims 1 to 23, characterised in that the force transmitters (6, 7, 8, 9; 206, 207, 208, 209) comprise as a positioning member a plunger (66, 67, 68, 69) adapted for displacement in a cylindrical space in the outer casing (1).

25. A drilling tool according to claim 24, characterised in that the mutually facing surfaces of the plunger (66, 67, 68, 69) and of the cylinder accommodating this are armoured by a hard coating and in that the sealing gap between plunger (66, 67, 68, 69) and cylinder constitutes the connecting passage or passage part which communicates with the lower pressure drilling mud.

26. A drilling tool according to one or more of claims 1 to 25, characterised in that the force transmitters (106, 107, 108, 109) comprise metal bellows assemblies as positioning members and pressure space boundary.

27. A drilling tool according to one or more of claims 1 to 26, characterised in that the thrust pieces which are constructed as stabiliser ribs are placed on projections on the outer casing and in that their outwards movement is limited by an abutment.

28. A drilling tool according to one or more of the preceding claims 1 to 26, characterised in that the force transmitters acting on the bit drive shaft (3) are disposed close to the bottom end of the outer casing (1).

29. A drilling tool according to one or more of claims 1 to 27, characterised in that the thrust pieces (26, 27, 28, 29) which are adapted to be extended and retracted are disposed close to the bottom end of the outer casing (1).

30. A drilling tool according to one of claims 1 to 27, characterised in that the retractable and extensible thrust pieces (26, 27, 28, 29) are disposed at a considerable distance above the bottom end of the outer casing (1) which is provided with the fixed stabiliser ribs.

## Revendications

1. Outil de forage pour le fonçage de forages dans des formations rocheuses souterraines, en imposant une direction à sélectionner pour le trou de forage, comportant un boîtier extérieur (1) tubulaire, à relier, par des moyens de raccord supérieurs, à une ligne de tubes fourreaux et un arbre d'entraînement de trépan (3) tournant dans le boîtier extérieur (1), portant un trépan rotatif (2), sur son extrémité dépassant du boîtier extérieur (1), comportant un nombre de transmetteurs de force (6, 7, 8, 9 ; 106, 107, 108, 109 ; 206, 207, 208, 209) actionnables hydrauliquement, placés dans le boîtier extérieur (1), répartis sur le pourtour, pour la production de forces dirigées avec des composantes de force orientées radialement pour l'orientation de l'outil de forage et comportant un dispositif pour les transmetteurs de force (6, 7, 8, 9 ; 106, 107, 108, 109 ; 206, 207, 208, 209), qui comprend par transmetteur de force (6, 7, 8, 9 ; 106, 107, 108, 109 ; 206, 207, 208, 209) une soupape de commande (10, 12, 110, 112) actionnable électriquement pour leur alimentation hydraulique, des capteurs de valeurs de mesure (20, 21, 22) pour des données de position de l'outil de forage et un transmetteur de signaux (18, 19) produisant des signaux de commande électriques pour les entraînements de soupape de commande (14, 16, 114, 116), caractérisé en ce que chaque chambre de pression hydraulique (32, 33, 34, 35 ; 132, 133, 134, 135 ; 232, 233, 234, 235 ; 306, 308 ; 406, 407, 408, 409) d'un transmetteur de force (6, 7, 8, 9 ; 106, 107, 108, 109 ; 206, 207, 208, 209) par au moins un canal de liaison (36, 37, 38 ; 136, 137, 138, 139 ; 236, 237, 238, 239) et la soupape de commande (10, 12, 110, 112), associée à celui-ci, peut être soumise au choix à un lavage de forage de plus haute pression ou un lavage de forage de plus basse pression, et en ce que les soupapes de commande sont pourvues d'un corps de soupape, qui en position de fin de fermeture réduit uniquement la section d'écoulement du canal de soupape, mais ne la ferme pas.

2. Outil de forage selon la revendication 1, caractérisé en ce qu'à chaque chambre de pression hydraulique (32, 33, 34, 35 ; 132, 133, 134, 135 ; 232, 233, 234, 235 ; 306, 308 ; 406, 407, 408, 409) d'un transmetteur de force (6, 7, 8, 9 ; 106, 107, 108, 109 ; 206, 207, 208, 209) sont associés deux canaux de liaison, dont un communique avec un lavage de forage de plus haute pression et l'autre avec un lavage de forage de plus basse pression, et dont un est pourvu d'une soupape de commande (10, 12 ; 110, 112).

3. Outil de forage selon la revendication 1, caractérisé en ce qu'il est prévu un canal de liaison (36, 37, 38, 39), qui communique à une extrémité avec un lavage de forage de plus haute pression et à l'autre extrémité avec un lavage de forage de plus basse pression et est raccordé, entre ses extrémités, par un canal de dérivation (56, 57, 58, 59), à la chambre de pression (36, 37, 38, 39) du transmetteur de force (6, 7, 8, 9).

4. Outil de forage selon l'une des revendications 1 à 3, caractérisé en ce que l'alimentation en lavage de forage de plus haute pression est dérivée d'un canal de lavage de forage (45) dans le boîtier extérieur et l'alimentation en lavage de forage de plus basse pression, est dérivée de la chambre annulaire (50), entourant le boîtier extérieur.

5. Outil de forage selon l'une des revendications 1 à 3, caractérisé en ce que l'alimentation en lavage de forage de plus haute pression est dérivée d'un canal de lavage de forage (45) dans le boîtier extérieur (1), devant un point d'étranglement, dans le sens d'écoulement et l'alimentation en lavage de forage de plus basse pression, est dérivée du canal de lavage de forage (45) sous son point d'étranglement.

6. Outil de forage selon la revendication 4 ou 5, caractérisé en ce qu'il est prévu comme canal de lavage de forage, le canal de lavage de forage central (45) dans l'arbre d'entraînement du trépan (3).

7. Outil de forage selon la revendication 1, caractérisé en ce que l'alimentation en lavage de forage de plus haute pression est dérivée de la chambre annulaire (50), entourant le boîtier extérieur (1), devant un point d'étranglement, dans le sens d'écoulement, pour le lavage de forage traversant la chambre annulaire et l'alimentation en lavage de forage de plus basse pression, est dérivée de la chambre annulaire, derrière ce point d'étranglement.

8. Outil de forage selon une ou plusieurs des revendications 1 à 7, caractérisé en ce que la soupape de commande (10, 12 ; 110, 112) pour la commande de l'alimentation hydraulique d'un transmetteur de force hydraulique (6, 7, 8, 9 ; 106, 107, 108, 109 ; 206, 207, 208, 209) est associée au canal ou partie de canal de liaison, recevant la pression de lavage de forage supérieure.

9. Outil de forage selon une ou plusieurs des revendications 1 à 5, caractérisé en ce que la soupape de commande (110, 112) pour l'alimentation hydraulique d'un transmetteur de force est associée au canal ou partie de canal de liaison recevant la pression de lavage de forage inférieure.

10. Outil de forage selon la revendication 7 ou 8, caractérisé en ce que le canal ou la partie de canal de liaison sans soupape de commande est configuré en point d'étranglement (46, 48) ou est pourvu d'un tel point d'étranglement.

11. Outil de forage selon une ou plusieurs des revendications 1 à 7, caractérisé en ce qu'une soupape de commande (10, 12, 110, 112) est placée dans les deux canaux ou parties de canaux de liaison.

12. Outil de forage selon une ou plusieurs des revendications 1 à 11, caractérisé en ce que les soupapes de commande comportent un canal de soupape non ramifié, variable uniquement dans sa section d'écoulement.

13. Outil de forage selon une ou plusieurs des revendications 1 à 12, caractérisé en ce que l'arbre d'entraînement de trépan (1) est soutenu de manière limitée et radialement déplaçable dans le boîtier extérieur (1) et est déplaçable au moyen d'un grand nombre de transmetteurs de force (106, 107, 108, 109 ; 206, 207, 208, 209), répartis sur le pourtour, à partir d'une position dans le boîtier extérieur, à des fins d'orientation, dans une autre position.

14. Outil de forage selon une ou plusieurs des revendications 1 à 12, caractérisé en ce que les transmetteurs de force (6, 7, 8, 9 ; 106, 107, 108, 109 ; 206, 207, 208, 209) agissent sur quatre pièces de pression (26, 27, 28, 29 ; 426, 427, 428, 429) soutenues déplaçables vers l'intérieur et vers l'extérieur dans ou sur le boîtier extérieur (1), disposées sous un angle au centre de 90°, applicables contre la paroi du trou de forage.

15. Outil de forage selon la revendication 14, caractérisé en ce que les pièces de pression (26, 27, 27, 28, 29) sont configurées en nervures de stabilisateur.

16. Outil de forage selon une ou plusieurs des revendications 1 à 15, caractérisé en ce que dans le boîtier extérieur (1) sont prévus des groupes de plusieurs transmetteurs de force (6, 7, 8, 9 ; 106, 107, 108, 109 ; 206, 207, 208, 209) agissant parallèlement pour une action sur l'arbre d'entraînement de trépan (3) et/ou les pièces de pression (26, 27, 28, 29).

17. Outil de forage selon la revendication 16, caractérisé en ce que l'un des groupes agissant sur l'arbre d'entraînement de trépan (3) et/ou les pièces de pression (26, 27, 28, 29) de transmetteurs de force (6, 7, 8, 9 ; 106, 107, 108, 109 ; 206, 207, 208, 209) montés en parallèle, est prévu en tant que groupe de transmetteurs de force pour imposer une position de base de l'arbre d'entraînement de trépan et/ou des pièces de pression (26, 27, 28, 29) dans le boîtier extérieur (1).

18. Outil de forage selon la revendication 17, caractérisé en ce que les transmetteurs de force (306, 308), imposant la position de base, comportent des éléments de réglage (316, 318), pouvant être extraits de manière limitée par des butées.

19. Outil de forage selon la revendication 17 ou 18, caractérisé en ce que les transmetteurs de force (306, 308), imposant la position de base, de l'arbre d'entraînement de trépan (3), imposent une position de centrage coaxiale au boîtier extérieur.

20. Outil de forage selon la revendication 18 ou 19, caractérisé en ce que les transmetteurs de force (306, 308), imposant la position de base, imposent aux pièces de pression (26, 27, 28, 29) ou à des pièces de pression séparées, une position de centrage, extraite sur une même distance du boîtier extérieur (1), pour le boîtier extérieur (1).

21. Outil de forage selon l'une des revendications précédentes 13 à 16, caractérisé en ce que les transmetteurs de force (6, 7, 8, 9 ; 106, 107, 108, 109 ; 206, 207, 208, 209) ou groupes de transmetteurs de force peuvent être sollicités hydrauliquement, indépendamment les uns des autres, pour imposer ou modifier la position de l'arbre d'entraînement de trépan (3) dans le boîtier extérieur (1) ainsi que les transmetteurs de force pour imposer et modifier la position des pièces de pression (26, 27, 28, 29) par rapport au boîtier extérieur (1).

22. Outil de forage selon une ou plusieurs des revendications 17 à 21, caractérisé en ce que les transmetteurs de force (306, 308), déterminant la position de base de l'arbre d'entraînement de trépan (1) et/ou des pièces de pression (26, 27, 28, 29) peuvent être sollicités indépendamment de la sollicitation des autres transmetteurs de force (6, 7, 8, 9 ; 106, 107, 108, 109 ; 206, 207, 208, 209).

23. Outil de forage selon la revendication 22, caractérisé en ce que les transmetteurs de force (306, 308), déterminant la position de base de l'arbre d'entraînement de trépan (1) et/ou des pièces de pression (26, 27, 28, 29), sont soumis une sollicitation permanente non commandée et transmettent à l'arbre d'entraînement de trépan (1) et/ou aux pièces de pression, des forces de base qui sont inférieures aux forces de réglage des transmetteurs de force (6, 7, 109 ; 206, 207, 208, 209) entraînant une position imposée ou modifiée.

24. Outil de forage selon une ou plusieurs des revendications 1 à 23, caractérisé en ce que les transmetteurs de force (6, 7, 8, 9 ; 206, 207, 208, 209) comportent, comme pièces de réglage, un piston de pression coulissant dans une chambre de cylindre, dans le boîtier extérieur (1).

25. Outil de forage selon la revendication 24, caractérisé en ce que les surfaces tournées l'une vers l'autre du piston de pression (66, 67, 68, 69) et du cylindre logeant celui-ci sont blindées avec une garniture dure et la fente d'étanchéité entre le piston de pression (66, 67, 68, 69) et le cylindre forme le canal ou la partie de canal de liaison communiquant avec le lavage de forage de plus basse pression.

26. Outil de forage selon une ou plusieurs des revendications 1 à 25, caractérisé en ce que les transmetteurs de force (106, 107, 108, 109) présentent des soufflets métalliques comme pièces de réglage et limitation de chambre de pression.

27. Outil de forage selon une ou plusieurs des revendications 1 à 26, caractérisé en ce que les pièces de pression, configurées en nervures de stabilisateur, sont placées sur des appendices du boîtier extérieur et sont limitées dans leur déplacement vers l'extérieur par une butée.

28. Outil de forage selon une ou plusieurs des revendications précédentes 1 à 26, caractérisé en ce que les transmetteurs de force, agissant sur l'arbre d'entraînement de trépan (3), sont placés à l'extrémité inférieure du boîtier extérieur (1).

29. Outil de forage selon une ou plusieurs des revendications 1 à 27, caractérisé en ce que les pièces de pression (26, 27, 28, 29) pouvant être introduites et extraites sont placées à proximité de l'extrémité inférieure du boîtier extérieur (1).

30. Outil de forage selon l'une des revendications 1 à 27, caractérisé en ce que les pièces de pression (26, 27, 28, 29) pouvant être introduites et extraites sont placées à très grande distance au-dessus de l'extrémité inférieure du boîtier extérieur (1), pourvue de nervures de stabilisateur fixes.
